# DEMANDE DE BREVET EUROPEEN

(11) **EP 0 144 482 A1**
(43) Date de publication de la demande: **19.06.1985**
(21) Numéro de dépôt: 83830242.0
(22) Date de dépôt: 30.11.1983
(51) Int. Cl.: D04B 15/78

(54) **Dispositif de sélection des aiguilles pour machine à tricoter**

(71) Demandeur: Magrini, Marzio, I-50125 Firenze (IT)
(72) Inventeur: Magrini, Marzio, I-50125 Firenze (IT)
(74) Mandataire: Martini, Lazzaro

(57) **Abrégé**

@ Pour permettre la sélection des aiguilles, une à une, dans une machine à tricoter rectiligne, on utilise, pour chaque chute de la machine:
(a) au moins un groupe de sélection, fixé au chariot 10, avec plusieurs leviers 2 parallèles, libres sur un axe 20 perpendiculaire à la direction de course du chariot, oscillant par rapport à une position de repos et pouvant être bloqués dans cette position au moyen de verrous 5 dépendant des correspondants réalisateurs 6 électromagnétiques, dont l'intervention est programmée électroniquement;
(b) un fronteau auxiliaire 7 avec des rainures 70 correspondant à et alignées sur celles du fronteau de la machine et avec des balanciers 8 oscillant, librement, sur un axe 80 parallèle à la direction de course du chariot et dont les bras 81 sont placés sur les rainures 70 sus-mentionnées tandis que les bras 82 sont extérieurs et en contact avec des aiguilles ou avec des platines 9 correspondantes, qui actionnent des aiguilles.

Une saillie 22 sur chaque levier 2 entre en contact pendant la course du chariot, avec un talon 83 du bras 81 d'au moins un des balanciers correspondant 8, et chaque fois que le levier 2 est en position de blocage, le balancier 8 correspondant est abattu dans la rainure 70 correspondante, et en actionnant la platine 9 correspondante, met l'aiguille en fonction ou hors-fonction selon le type de machine.

## Description

L'invention concerne un dispositif de sélection des aiguilles pour machine à tricoter.

On sait que la réalisation des tissus en tricot avec dessin et/ou en relief requiert , pour chaque rang de mailles, la sélection des aiguilles, c'est à-dire - suivant le type de machine - la mise hors fonction ou en fonction des aiguilles. Dans ce but, on utilise soit des dispositifs mécnniques à commande mécanique, soit des dispositifs électromé caniques contrôlés par des systèmes électriques ou pilotés par des systèmes électroniques. Parmi ces dispositifs, les meilleurs sont ceux à contrôle électronique programmable, néanmoins ceux-ci ont un coût fort élevé en ce qu'ils sont de nature com plexe et, en outre, ils exigent que les diverses machines à tricoter , rectilignes ou circulaires, soient structurées en fonction de tels dispositifs. Au surplus, toutes les mchines à tricoter déjà en fonctionnement ne permettent pas la sélection des aiguilles une à une et celles qui le permettent se servent de dispositifs mécaniques aux possibilités de choix limitées, à coût élevé et d'installation longue et laborieuse.

La présente invention a pour but d'éviter ces inconvénients.

On est parvenu à ce résultat, conformément à l'invention, en adoptant l'idée de sélectionner les aiguilles au moyen de plusieurs leviers parallèles, oscillant par rapport à une position de repos, blocables dans cette position et pourvus d'une saillie qui , par l'effet du mouvement relatif par rapport au fronteau de la machine, est destinée à entrer en contact avec un talon composé d'une série de balanciers associés aux aiguilles correspondantes, de sorte que , en position libre , les leviers chevauchent, sans les bouger, lesdits balanciers , tandis que, en position de blocage, ces leviers abattent le talon des balanciers mettant en fonction ou hors-fonction (selon le type de machine) les aiguil les correspondantes.

Les avantages obtenus grâce à l'invention consistent essentiellement dans le fait que le dispositif est applicable à n'importe quel type de machine à tricoter; qu'il permet une sélection aiguille à aiguille par voie mécanique; qu'il permet de programmer la sélection par voie électronique; qu'il présente une compacité remarquable, un coût réduit,une grande affidabilité et peu de frais de manutention.

L'invention sera ci-dessous décrite en détail avec dessins à l'appui qui représentent seulement quelques exemples non limitatifs de réalisation.

La FIG. 1 représente la vue d'ensemble, en coupe, d'un dispositif pour machine à tricoter rectiligne, en phase active ; la FIG. 2 représente la vue laté rale du dispositif de la FIG.1 ; la FIG.3 représen te une variante du dispositif de la FIG.1 ; la FIG. 4 représente la vue d'ensemble, en coupe, d'un dis positif pour machine à tricoter circulaire en phase active.

En se référant aux figures 1 et 2 des dessins ci- joints, le dispositif de sélection des aiguilles pour machine à tricoter rectiligne comprend :
(a) un groupe de sélection proprement dite, avec un support 1 fixé au chariot 10, pour huit leviers 2 parallèles, montés libres sur un axe commun 20 perpendiculaire à la direction de course du chariot 10: chaque levier 2 oscille par rapport à une position de repos , obtenue par une frappe 3 et un ressort de rappel 4 , avec possibilité de blocage dans la position de repos au moyen d'un verrou 5 dépendant d'un réalisateur 6 électromagnétique dont la mise en action est programmée électroniquement avec des moyens traditionnels; chaque levier 2 est en outre muni d'une saillie profilée 22 qui résulte ressortir inférieurement dudit support 1 quand le levier 2 est dans ladite position de repos.

Comme alternative auxdits leviers 2 oscillants et en référence à la FIG.3 des dessins ci-joints,_{;}il est prévue d'utiliser des secteurs 21 coulissant sur des guides 23 perpendiculaires à la direction de course du chariot 10. La position de repos de chaque secteur 21 est réalisée par une frappe 30 de fin de course et un ressort de rappel 4 tandis que le blocage de chaque secteur 21 est effectué de manière analogue par un verrou 5 et un réalisa teur électromagnétique 6.

(b) Un fronteau auxiliaire 7 fixe, avec une série de rainures 70 rectilignes et parallèles , en correspondance et alignées sur les rainures correspondantes du fronteau principal de la machine, pour un nombre correspondant de balanciers 8,oscillant de manière libre sur un axe commun80, parallèle à la direction de course du chariot 10 : chaque balancier 8 a un premier bras 81 placé sur une rainure correspondante 70 et un second bras 82 plié en genouillère extérieurement au fronteau 7 et avec une frappe 84 qui détermine la position de repos du balancier 8; en outre, chaque bras 81 est muni d'au moins un talon 83 qui émerge du som met de la rainure 70 quand le balancier 8 est en position de repos, tandis que chaque bras 82 se trouve avec sa propre extrémité libre 85 en contact avec une traditionnelle platine 9 placée dans le prolongement d'une aiguille correspondante (pour simplifier celle-ci n'est pas représentée sur le dessin) de la machine rectiligne ou en contact direct avec une aiguille; les talons83 de tous les balanciers 8 du fronteau auxiliaire 7 se trouvent disposés sur huit rangs parallèles à l'a xe 80 et de sorte que le talon 83 de chaque balan cier 8 se trouve en contact avec l'extrémité profilée 22 d'au moins un des correspondants leviers 2 du groupe de sélection décrit plus haut, durant chaque course du chariot 10.

Pour application à une machine à tricoter circulaire et en référence à la FIG.4 des dessins ci- joints, en remplacement du fronteau auxiliaire 7, à titre d'exemple non limitatif, il est prévu d'utiliser des aiguilles 90 opportunément profilées qui résultent osciller de manière radiale dans les correspondantes rainures 92 du cylindre 91 rotatif et sont munies d'au moins un talon 93 destiné à entrer en contact avec l'extrémité pro filée 22 d'au moins un des leviers correspondant 2 du groupe de sélection qui, en ce cas, est opportunément fixé à la base 94 de la machine.

Le fonctionnement est le suivant. Lors de chaque course du chariot 10 de la machine rectiligne ou de chaque tour du cylindre 91 des aiguilles de la machine circulaire, respectivement le talon 83 de cha que balancier 8 ou le talon 93 de chaque aiguille90 effleure l'extrémité profilée 22 d'un levier corres pondant 2 du groupe de sélection: si ledit levier 2 est en position libre, celui-ci chevauche alors le balancier 8 ou l'aiguille 90 sous la pression dudit talon 83-93, de sorte que l'aiguille correspondante vienne à être sélectionnée; si, au contraire, ledit levier 2 est en position de blocage, par la mise en oeuvre du correspondant réalisateur, alors-le levier appuie sur ledit talon 83-93 en l'abattant dans sa propre rainure 70-92, de sorte que l'aiguille correspondante soit sélectionnée, c'est-à-dire vienne à être mise respectivement en fonction ou hors-fono tion selonle type de machine sur lequel le dispositif est appliqué. Afin d'obtenir également la sélec tion aiguille par aiguille plusieurs fois de suite, respectivement pour chaque course du chariot ou cha Que tour du cylindre des aiguilles, il est avantageusement prévu d'utiliser plusieurs dispositifs de sélection pour chaque chute ou fronteau de la machi ne.

## Revendications

1) dispositif de sélection des aiguilles pour machine à tricoter caractérisé par le fait qu'il comprend un groupe de sélection composé de plusieurs leviers 2 ou secteurs 21, parallèles , indépendamment mobiles par rapport à une position 'de repos, blocables individuellement dans cette posi tion et pourvus d'une saillie 22 qui, par l'effet du mouvement relatif entre ledit groupe de sélection et le fronteau de la machine, est destinée à ientrer en contact avec un talon 83-93 d'au moins un balancier 8 ou, respectivement, d'une aiguille 90, de sorte que les leviers 2 ou les secteurs 21, en position libre, chevauchent , sans le bouger , ledit balancier 8 ou ladite aiguille 90, tandis que ceux qui sont en position de blocage agissent sur le balancier 8 ou l'aiguille 90 correspondant en mettant respectivement hors-fonction ou en fonction, selon le type de machine sur lequel le dispositif est appliqué, l'élément de tricot avec )ou sans l'interposition d'une platine 9.

2) Dispositif de sélection des aiguilles selon la Revendication 1) caractérisé par le fait que pour l'application à une machine à fronteau fixe ledit groupe de sélection est mobile, solidaire- ment au chariot 10, ou à la serrure.

3) Dispositif de sélection des aiguilles selon la Revendication 1) caractérisé par le fait que pour l'application à une machine à fronteau mobile ledit groupe de sélection est fixé à la )base 94 de la machine.

4) Dispositif de sélection des aiguilles selon la Revendication 1) caractérisé par le fait que pour l'application à une machine à une ou plusieurs chutes est prévu un ou plusieurs desdits groupes de sélection pour chaque chute.

5) Dispositif de sélection des aiguilles selon la Revendication 1) caractérisé par le fait que lesdits leviers 2 oscillent sur un axe 20 orienté perpendiculairement à la direction de course du chariot ou du fronteau mobile et que la position de. repos de ces leviers est obtenue au moyen d'une frappe 3 et d'un ressort 4 de rappel.

6) Dispositif de sélection des aiguilles selon la Revendication 1) caractérisé par le fait que lesdits secteurs 21 coulissent sur des guides 22 orien tés perpendiculairement par rapport à la direction de course du chariot ou du fronteau mobile et que la position de repos de ces secteurs est obtenue au moyen d'une frappe 30 de fin de course et d'un ressort 4 de rappel.

7) Dispositif de sélection des aiguilles selon la Revendication 1) caractérisé par le fait que lesdits leviers 2 ou secteurs 21 sont individuellement tenus en état de blocage dans la position de repos au moyen d'un verrou 5 dépendant d'un réalisateur 6 électromécanique, dont la mise en oeuvre est programmée électroniquement.
